# EUROPÄISCHE PATENTSCHRIFT

(11) **EP 4 157 727 B1**
(45) Veröffentlichungstag und Bekanntmachung des Hinweises auf die Patenterteilung: **05.03.2025**
(21) Anmeldenummer: 21729245.7
(22) Anmeldetag: 21.05.2021
(51) Int. Cl.: B65B 13/02, B65B 19/02

(54) **VERFAHREN UND VORRICHTUNG ZUR UMREIFUNG EINER GRUPPE VON PACKUNGEN**
METHOD AND DEVICE FOR STRAPPING A GROUP OF PACKAGES
PROCEDE ET DISPOSITIF DE CERCLAGE D'UN GROUPE DE COLIS

(30) Priorität: 26.05.2020 DE 102020114037
(43) Veröffentlichungstag der Anmeldung: 05.04.2023
(73) Patentinhaber: Focke & Co. (GmbH & Co. KG), 27283 Verden (DE)
(72) Erfinder: KÖSTER, Johann, 27283 Verden (DE)
(74) Vertreter: Ellberg, Nils
(86) Internationale Anmeldenummer: PCT/EP2021/063682
(87) Internationale Veröffentlichungsnummer: WO 2021/239625

(56) Entgegenhaltungen:
- EP-A2- 2 305 563
- WO-A1-95/06603
- DE-A1- 10 105 486
- DE-A1- 4 120 480
- DE-A1- 4 213 463
- DE-A1- 4 411 473
- FR-A1- 3 002 921
- GB-A- 2 299 319
- JP-A- 2000 327 020
- US-A- 3 556 910
- US-A- 3 556 910
- US-A1- 2009 056 276

## Beschreibung

Die Erfindung betrifft ein Verfahren zur Umreifung einer Gruppe von Packungen, insbesondere für Produkte der Zigarettenindustrie, mit einem Verpackungsmaterialstreifen, wobei die Packungen zu einer quaderförmigen Gruppe zusammengestellt werden und danach mit wenigstens einem Verpackungsmaterialstreifen umreift werden, gemäß dem Oberbegriff des Anspruchs 1.

Ferner betrifft die Erfindung eine entsprechende Vorrichtung gemäß dem Oberbegriff des Anspruchs 14.

Ein Verfahren zur Umreifung einer Gruppe von Packungen ist aus der DE 44 11 473 A1 bekannt (siehe Fig. 1). Dabei werden zwei Verpackungsmaterialstreifen um eine Gruppe von Packungen gelegt, die die Gruppe zusammenhalten.

Hiervon ausgehend liegt der Erfindung die Aufgabe zu Grunde, ein Verfahren und eine Vorrichtung vorzuschlagen, mit dem bzw. mit der eine solche Umreifung einer Gruppe von Produkten auf einfache Weise und kostengünstig herstellbar ist.

Zur Lösung dieser Aufgabe weist ein erfindungsgemäßes Verfahren die Merkmale des Anspruchs 1 auf. Es ist demnach vorgesehen, dass der wenigstens eine Verpackungsmaterialstreifen durch ein Auflegeorgan hindurchbewegt wird, und der wenigstens eine Verpackungsmaterialstreifen mittels Unterdruck an wenigstens einer Anlagefläche des Auflegeorgans gehalten wird, wobei die Schicht aus Klebstoff von der Anlagefläche abgewandt ist.

Es ist vorgesehen, dass die quaderförmige Gruppe von Packungen mit einer ersten Stirnseite der Gruppe in einer Transportrichtung gegen den bereitgehaltenen wenigstens einen Verpackungsmaterialstreifen gefahren und dort zur Anlage an der Schicht aus Klebstoff gebracht wird, und dass der wenigstens eine Verpackungsmaterialstreifen danach während der Fortsetzung des Transports der Gruppe in Transportrichtung gegen großflächige Seitenflächen der Gruppe gelegt und anschließend im Bereich einer der ersten Stirnseite gegenüberliegenden zweiten Stirnseite der Gruppe zur Anlage gebracht wird, wobei Enden des wenigstens einen Verpackungsmaterialstreifens zur Anlage an der Gruppe gebracht werden, unter Bildung einer Umreifung der Gruppe. Vorzugsweise kommen die Enden des wenigstens einen Verpackungsmaterialstreifen dabei aneinander zur Anlage, sodass eine geschlossene Umreifung der Gruppe gebildet wird. Die Enden des Verpackungsmaterialstreifens müssen sich dabei an der zweiten Stirnseite nicht zwangsläufig berühren. Es ist auch denkbar, dass die beiden Enden nur benachbart zueinander liegen. Vorzugsweise ist jedoch vorgesehen, dass die Enden des wenigstens einen Verpackungsmaterialstreifens nacheinander einander überlappend in die zweite Stirnseite gefaltet werden.

Gemäß des erfindungsgemässes ist vorgesehen dass der wenigstens eine Verpackungsmaterialstreifen durch ein Auflegeorgan, insbesondere eine Saugtrommel, hindurchbewegt wird, und dass der wenigstens eine Verpackungsmaterialstreifen mittels Unterdruck an wenigstens einer Anlagefläche des Auflegeorgans gehalten wird, wobei die Schicht aus Klebstoff von der Anlagefläche abgewandt ist.

Vorzugsweise ist vorgesehen, dass der wenigstens eine Verpackungsmaterialstreifen an einer Umfangsfläche des Auflegeorgans gehalten wird.

In einem bevorzugten Ausführungsbeispiel kann vorgesehen sein, dass als Auflegeorgan eine drehend angetriebene Saugtrommel zum Einsatz kommt, wobei die Gruppe von Packungen durch die Saugtrommel transportiert wird, insbesondere zwischen zwei Saugwalzen der Saugtrommel hindurch, die parallel und im Abstand zueinander angeordnet sind und die wenigstens eine Anlagefläche aufweisen.

Eine weitere Besonderheit kann darin bestehen, dass das Auflegeorgan bzw. die Saugtrommel wenigstens eine Öffnung aufweist, um den Transport der Gruppe von Packungen durch das Auflegeorgan bzw. die Saugtrommel zu ermöglichen und dass der wenigstens eine Verpackungsmaterialstreifen im Bereich der Öffnung positioniert ist, um an der ersten Stirnseite der Gruppe von Packungen angelegt zu werden.

Ebenfalls eine weitere Besonderheit kann darin bestehen, dass das Anlegen der beiden Enden des wenigstens einen Verpackungsmaterialstreifens an der Gruppe durch Faltorgane erfolgt, die im Inneren des Auflegeorgans, insbesondere der Saugtrommel angeordnet sind, während die Gruppe von Packungen durch das Auflegeorgan, insbesondere die Saugtrommel hindurchbewegt wird.

Vorzugsweise kann dann auch vorgesehen werden, dass die Enden des wenigstens einen Verpackungsmaterialstreifens mittels Saugluft gehalten werden, bevor die Enden des Verpackungsmaterialstreifens an der Gruppe angelegt werden.

Vorzugsweise kann vorgesehen sein, dass während des Verbindens der Enden des wenigstens einen Verpackungsmaterialstreifens ein neuer Verpackungsmaterialstreifen für die nächste Gruppe von Produkten bereitgestellt wird.

Eine weitere Besonderheit kann darin bestehen, dass stromaufwärts des Auflegeorgans, insbesondere der Saugtrommel ein Mundstück angeordnet ist, durch das die Gruppe von Packungen hindurchbewegt wird, bevor der wenigstens eine Verpackungsmaterialstreifen an der Gruppe angelegt wird.

Insbesondere kann vorgesehen sein, dass die Gruppe von Packungen mittels eines Mitnehmergurtes in Transportrichtung im Bereich des Auflegeorgans transportiert wird, wobei die Gruppe von Packungen eingespannt zwischen aufeinander folgenden Mitnehmern des Mitnehmergurtes gehalten wird.

Denkbar ist ferner, dass zwei parallele Verpackungsmaterialstreifen als Umreifung an der Gruppe von Packungen angebracht werden, wobei die beiden Verpackungsmaterialstreifen von unterschiedlichen Bobinen abgezogen und gleichzeitig durch das Auflegeorgan bzw. die Saugtrommel bereitgestellt und nachfolgend angebracht werden.

Eine Vorrichtung zur Lösung der eingangs genannten Aufgabe weist die Merkmale des Anspruchs 10 auf. Es ist demnach vorgesehen, dass der wenigstens eine Verpackungsmaterialstreifen einseitig mit einer vorzugsweise durchgehenden Schicht aus Klebstoff versehen ist und dass die Vorrichtung dazu eingerichtet ist, die Gruppe von Packungen vollständig mit dem wenigstens einen Verpackungsmaterialstreifen zu umreifen, wobei die Schicht aus Klebstoff direkt zur Anlage an den Packungen der Gruppe gebracht wird.

Die Vorrichtung weist ein Auflegeorgan, insbesondere eine Saugtrommel, auf, durch die die Gruppe von Packungen hindurchbewegbar ist, wobei der wenigstens eine Verpackungsmaterialstreifen mittels Unterdruck an wenigstens einer Anlagefläche des Auflegeorgans gehalten wird, und wobei die Schicht aus Klebstoff von der Anlagefläche abgewandt ist.

Vorzugsweise kann vorgesehen sein, dass die Vorrichtung dazu eingerichtet ist, den wenigstens einen Verpackungsmaterialstreifen an einer Umfangsfläche des Auflegeorgans zu halten, vorzugsweise mittels Unterdruck.

Weiterhin kann vorgesehen sein, dass das Auflegeorgan als drehend angetriebene Saugtrommel ausgebildet ist, wobei die Gruppe von Packungen durch die Saugtrommel transportierbar ist, insbesondere zwischen zwei Saugwalzen der Saugtrommel hindurch, die parallel und im Abstand zueinander angeordnet sind und die wenigstens eine Anlagefläche aufweisen.

Insbesondere kann vorgesehen sein, dass das Auflegeorgan bzw. die Saugtrommel wenigstens eine Öffnung aufweist, um den Transport der Gruppe von Packungen durch das Auflegeorgan bzw. die Saugtrommel zu ermöglichen und dass der wenigstens eine Verpackungsmaterialstreifen im Bereich der Öffnung positioniert ist, um an der ersten Stirnseite der Gruppe von Packungen angelegt zu werden.

Eine Besonderheit der Vorrichtung kann darin bestehen, dass die Vorrichtung Faltorgane zum Anlegen der beiden Enden des wenigstens einen Verpackungsmaterialstreifens an der Gruppe von Packungen aufweist, die im Inneren des Auflegeorgans, insbesondere im Inneren der Saugtrommel, angeordnet sind. Ebenso eine Besonderheit der Vorrichtung kann darin bestehen, dass die Vorrichtung dazu eingerichtet ist, die Enden des wenigstens einen Verpackungsmaterialstreifens mittels Saugluft zu halten, bevor die Enden des Verpackungsmaterialstreifens an der Gruppe von Packungen angelegt werden.

Darüber hinaus kann als Besonderheit der Vorrichtung vorgesehen sein, dass stromaufwärts des Auflegeorgans, insbesondere der Saugtrommel ein Mundstück angeordnet ist, durch das die Gruppe von Packungen hindurchbewegt wird, bevor der wenigstens eine Verpackungsmaterialstreifen an der Gruppe angelegt wird.

Schließlich kann vorgesehen sein, dass die Gruppe von Packungen mittels eines Mitnehmergurtes in Transportrichtung im Bereich des Auflegeorgans transportierbar ist, wobei die Gruppe von Packungen eingespannt zwischen aufeinander folgenden Mitnehmern des Mitnehmergurtes gehalten wird.

Ein bevorzugtes Ausführungsbeispiel der Erfindung wird nachfolgend anhand der Zeichnungen erläutert. In dieser zeigen:
- Fig. 1: eine Gruppe von Packungen, die durch zwei Verpackungsmaterialstreifen zusammengehalten werden,
- Fig. 2: eine Vorrichtung zur Umreifung der Gruppe von Packungen mit Verpackungsmaterialstreifen in räumlicher schematischer Darstellung,
- Fig. 3: eine Seitenansicht der Vorrichtung gemäß Pfeil III in Fig. 3,
- Fig. 4: einen Vertikalschnitt durch die Vorrichtung entlang Schnittlinie IV - IV in Fig. 3,
- Fig. 5: einen Vertikalschnitt durch die Vorrichtung entlang Schnittlinie V - V in Fig. 4,
- Fig. 6 bis 8: eine Einzelheit der Vorrichtung in vergrößerter Darstellung im Bereich VI in Fig. 5 in aufeinander folgenden Phasen des Verfahrensablaufs, und
- Fig. 9: eine Einzelheit der Vorrichtung in vergrößerter Darstellung im Bereich IX in Fig. 4.

Die Erfindung wird nachfolgend anhand einer Vorrichtung zur Umreifung einer Gruppe 10 von Zigarettenpackungen beschrieben. Es versteht sich, dass die Vorrichtung auch zur Umreifung von Gruppen 10 anderer vorzugsweise quaderförmiger Packungen 11 zum Einsatz kommen kann. Daher wird im Folgenden nicht konkret auf Zigarettenpackungen abgestellt, sondern auf Packungen 11 im Allgemeinen.

Die Packungen 11 sind im vorliegenden Ausführungsbeispiel innerhalb der quaderförmigen Gruppe 10 in einer geordneten Formation angeordnet, nämlich in zwei Lagen mit jeweils sechs Packungen 11. Es versteht sich, dass auch andere Formationen, insbesondere mit einer abweichenden Anzahl von Lagen und Packungen pro Lage denkbar sind. Die Zusammenstellung der Packungen 11 zur Gruppe 10 kann auf eine beliebige aus dem Stand der Technik bekannte Vorgehensweise erfolgen.

Die Packungen 11 der Gruppe 10 werden durch Verpackungsmaterialstreifen 12 zusammengehalten. Im vorliegenden Fall sind analog zur DE 44 11 473 A1 zwei Verpackungsmaterialstreifen 12 vorgesehen. Denkbar ist aber auch der Einsatz einer geringeren oder größeren Anzahl von Verpackungsmaterialstreifen 12. Denkbar ist auch, dass auf einen traybildenden Verpackungsmaterialstreifen wie in DE 44 11 473 A1 verzichtet wird und nur zwei einfache Verpackungsmaterialstreifen zum Einsatz kommen (dort Kopfumreifungsstreifen 8 genannt).

Die Verpackungsmaterialstreifen 12 können eine unterschiedliche Breite aufweisen. Entsprechend ist hier ein breiter und ein schmaler Verpackungsmaterialstreifen 12 vorgesehen. Es versteht sich aber auch, dass die Verpackungsmaterialstreifen 12 die gleiche oder im Wesentlichen die gleiche Breite aufweisen können.

Als Material für die Verpackungsmaterialstreifen 12 kommen die üblichen Verpackungsmaterialien wie beispielsweise Kunststoff oder ein Verpackungsmaterial auf Papierbasis in Frage.

Die quaderförmige Gruppe 10 von Packungen 11 wird in der gewählten Formation in einer Transportrichtung 28 transportiert. Hierzu dient im vorliegenden Fall ein Mitnehmergurt 13 als Förderer. Die Gruppe 10 von Packungen 11 wird dabei zwischen Mitnehmern 14 des Mitnehmergurtes 13 straff gehalten bzw. eingespannt.

Der Mitnehmergurt 13 verläuft durch eine Saugtrommel 15 hindurch, die als Auflegeorgan für die Verpackungsmaterialstreifen 12 dient. Vor der Saugtrommel 15 ist noch ein Mundstück 16 vorgesehen, welches die Gruppe 10 vor dem Einlauf in die Saugtrommel 15 ausrichtet. Im Bereich der Saugtrommel 15 werden dann die beiden Verpackungsmaterialstreifen 12 an der Gruppe 10 von Packungen 12 angelegt.

Die Verpackungsmaterialstreifen 12 werden zunächst als fortlaufende Materialbahn von separaten Bobinen 17 abgezogen und über jeweils ein System von Umlenkrollen 18 in Richtung der Saugtrommel 15 geführt. Die von den Bobinen 17 abgewickelten Materialbahnen für die Verpackungsmaterialstreifen 12 sind einseitig mit einer vorzugsweise durchgehenden Beschichtung aus Klebstoff versehen. Die Umlenkrollen 18 bilden ein Tänzersystem zum Ausgleich der Bahnspannungen und/oder als Materialspeicher.

Der Saugtrommel 15 vorgeordnet sind zwei Vorzugswalzen 19. Am Umfang der Vorzugswalzen 19 sind jeweils noch eine Andrückwalze 20 und eine Messerwalze 21 vorgesehen. Die Andrückwalzen 20 dienen dazu, den Verpackungsmaterialstreifen 12 gegen die jeweilige Vorzugswalze 19 zu drücken. Die Messerwalzen 21 dienen dazu, einen Trennschnitt in der jeweiligen fortlaufenden Materialbahn für den Verpackungsmaterialstreifen 12 anzubringen.

Die Umlenkrollen 18 sind vorzugsweise silikonbeschichtet und können dazu eingerichtet sein, die Materialbahn mittels Unterdruck an ihrem Umfang zu halten. Auch die Andrückwalzen 20 können einen silikonbeschichteten bzw. gummierten Umfang aufweisen und dienen dazu, die Materialbahnen für die Verpackungsmaterialstreifen 12 gegen die Vorzugswalzen 19 zu drücken.

Die Materialbahnen für die Verpackungsmaterialstreifen 12 werden so von den Bobinen 17 abgezogen, dass die Beschichtung aus Klebstoff zur Vorzugswalze 19 weist und von dieser so an die Saugtrommel 15 übergeben wird, dass die Beschichtung nach Außen weist.

Die Übergabe der Verpackungsmaterialstreifen 12 erfolgt, in dem der Umfang der Saugtrommel 15 als Anlagefläche für die Verpackungsmaterialstreifen 12 mit einem Unterdruck beaufschlagt wird, sodass die in geringem Abstand zum Umfang der Saugtrommel 15 an der Andrückwalze 20 transportierten Verpackungsmaterialstreifen 12 von der Andrückwalze 20 abgenommen und an die sich drehende Saugtrommel 15 übergeben werden. Durch Drehung der Saugtrommel werden die Verpackungsmaterialstreifen 12 zur Übergabe an die Gruppe 10 von Packungen 11 bereitgehalten.

Fig. 4 bzw. 9 zeigen die Konstruktion der Saugtrommel 15, die eine Übergabe der Verpackungsmaterialstreifen 12 an die Gruppe 10 von Packungen 11 erlaubt. Demnach weist die Saugtrommel 15 zwei im Abstand zueinander angeordnete Saugwalzen 22 auf, an deren Umfang jeweils ein Verpackungsmaterialstreifen 12 so gehalten wird, dass die Beschichtung aus Klebstoff nach Außen weist bzw. in Richtung der zugeführten Gruppe 10 von Packungen 11. Saugkanäle 23 in den Saugwalzen 22 führen zum Umfang derselben und ermöglichen auf diese Weise eine Beaufschlagung der Verpackungsmaterialstreifen 12 mit Unterdruck. Die Saugkanäle sind an jeweilige Vakuumzuführungen 24 zur Versorgung mit Unterdruck angeschlossen.

In den beiden Saugwalzen 22 ist eine Öffnung 25 für die Gruppe 10 von Packungen 11 gebildet. Im vorliegenden Fall durch Ausnehmungen an den jeweiligen, einander zugewandten Innenseiten der Saugwalzen 22. Die Öffnung 25 ist für die Gruppe 10 von Packungen 11 bemessen.

Die Konstruktion ist so angelegt, dass die Gruppe 10 von Packungen 11 während des Transports mit dem Mitnehmergurt 13 die beiden Verpackungsmaterialstreifen 12 kreuzt. Auf diese Weise werden die beiden Verpackungsmaterialstreifen 12 zunächst zur Anlage an einer in Transportrichtung 28 vorne liegenden Stirnseite der Gruppe zur Anlage gebracht und damit befestigt.

Während des weiteren Transports liegt die Gruppe 10 von Packungen 11 unterseitig auf einer Unterführung 26 auf, die eine mittige Ausnehmung für den Mitnehmergurt 13 aufweist. Oberseitig liegt die Gruppe 10 von Packungen 11 an einer Oberführung 27 an. Auf diese Weise werden die Verpackungsmaterialstreifen gegen die großflächigen Seitenflächen der Gruppe 10 von Packungen 11 angelegt und dort mit den Packungen 11 verbunden.

Im Bereich der Öffnung 25 sind ferner ortsfeste, nicht mit der Saugtrommel 15 verbundene Führungswände 29 für die Verpackungsmaterialstreifen 12 vorgesehen. Die Führungswände 29 sind beiderseits jedes Verpackungsmaterialstreifens 12 angeordnet, um die Verpackungsmaterialstreifen 12 seitlich zu stabilisieren und einer Verschiebung der Verpackungsmaterialstreifen 12 entgegenzuwirken.

Ferner sind oberhalb und unterhalb der Transportstrecke in der Saugtrommel 15 Saugglocken 30 vorgesehen, sowie daran anschließend Faltorgane, nämlich ein Oberfalter 31 und ein Unterfalter 32.

Die Saugglocken 30 dienen zum Halten von freien Enden 33 der Verpackungsmaterialstreifen 12 mittels Unterdruck. Danach wird zunächst ein unteres freies Ende 33 durch den Unterfalter 32 gegen die Stirnseite der Gruppe 10 gelegt (Fig. 7) und im nächsten Schritt ein oberes freies Ende 33 mit dem Oberfalter 31 gegen die Stirnseite der Gruppe 10 gelegt (Fig. 8). Währenddessen wird die Saugtrommel 15 weiter gedreht und die nächsten Verpackungsmaterialstreifen 12 zugeführt. Wenn die Saugtrommel 15 sich um 180° bewegt hat, befindet sich die Öffnung 25 auf der gegenüberliegenden Seite, sodass die fertige Gruppe 10 ausgeschleust werden kann.

Der Oberfalter 31 und der Unterfalter 32 sind jeweils gabelförmig ausgebildet, sodass sie jeweils beide Verpackungsmaterialstreifen 12 von den Saugglocken 30 abziehen und unter leichtem Druck an den Packungen 11 in der Stirnseite der Gruppe 10 anlegen können. Durch die gabelförmige Konstruktion können Unterfalter 31 und Unterfalter 32 am Mitnehmergurt 13 vorbeigeführt werden.

Der Antrieb der Saugtrommel 15 erfolgt durch einen Servomotor. Dieser treibt eine gemeinsame Welle 34 an, die über Zahnriemen 35 mit den Saugwalzen 22 verbunden ist. Es versteht sich, dass auch ein Einzelantrieb der Saugwalzen 22 möglich ist.

Im vorliegenden Fall wird die Gruppe 10 parallel zu ihrer Längserstreckung in Transportrichtung 28 transportiert. Denkbar ist natürlich auch ein Quertransport. Ebenso muss die Gruppe nicht flach liegend transportiert werden, sondern auch diesbezüglich sind andere Ausrichtungen möglich. Auch die Anordnung der Packungen 11 innerhalb der Gruppe 10 kann unterschiedlich gewählt sein.

### Bezugszeichenliste

- 10: Gruppe
- 11: Packung
- 12: Verpackungsmaterialstreifen
- 13: Mitnehmergurt
- 14: Mitnehmer
- 15: Saugtrommel
- 16: Mundstück
- 17: Bobine
- 18: Umlenkrolle
- 19: Vorzugswalze
- 20: Andrückwalze
- 21: Messerwalze
- 22: Saugwalze
- 23: Saugkanal
- 24: Vakuumzuführung
- 25: Öffnung
- 26: Unterführung
- 27: Oberführung
- 28: Transportrichtung
- 29: Führungswand
- 30: Saugglocke
- 31: Oberfalter
- 32: Unterfalter
- 33: Ende
- 34: Welle
- 35: Zahnriemen

## Patentansprüche

1. Verfahren zur Umreifung einer Gruppe (10) von Packungen (11), insbesondere für Produkte der Zigarettenindustrie, mit einem Verpackungsmaterialstreifen (12), wobei die Packungen (11) zu einer quaderförmigen Gruppe (10) zusammengestellt werden und danach mit wenigstens einem Verpackungsmaterialstreifen (12) umreift werden, und wobei der wenigstens eine Verpackungsmaterialstreifen (12) einseitig mit einer vorzugsweise durchgehenden Schicht aus Klebstoff versehen ist und wobei die Gruppe (10) von Packungen (11) vollständig mit dem wenigstens einen Verpackungsmaterialstreifen (12) umreift wird, wobei die Schicht aus Klebstoff direkt zur Anlage an den Packungen (11) der Gruppe (10) gebracht wird, und wobei die quaderförmige Gruppe (10) von Packungen (11) mit einer ersten Stirnseite der Gruppe (10) in einer Transportrichtung (28) gegen den bereitgehaltenen wenigstens einen Verpackungsmaterialstreifen (12) gefahren und dort zur Anlage an der Schicht aus Klebstoff gebracht wird, und wobei der wenigstens eine Verpackungsmaterialstreifen (12) danach während der Fortsetzung des Transports der Gruppe (10) in Transportrichtung (28) gegen großflächige Seitenflächen der Gruppe (10) gelegt und anschließend im Bereich einer der ersten Stirnseite gegenüberliegenden zweiten Stirnseite der Gruppe (10) zur Anlage gebracht wird, wobei Enden (33) des wenigstens einen Verpackungsmaterialstreifens (12) zur Anlage an der Gruppe (10) gebracht werden, unter Bildung einer vollständigen Umreifung der Gruppe (10), **dadurch gekennzeichnet, dass** der wenigstens eine Verpackungsmaterialstreifen (12) durch ein Auflegeorgan hindurchbewegt wird, und dass der wenigstens eine Verpackungsmaterialstreifen (12) mittels Unterdruck an wenigstens einer Anlagefläche des Auflegeorgans gehalten wird, wobei die Schicht aus Klebstoff von der Anlagefläche abgewandt ist.

2. Verfahren nach Anspruch 1, **dadurch gekennzeichnet, dass** die Enden (33) des wenigstens einen Verpackungsmaterialstreifens (12) nacheinander und vorzugsweise überlappend oder benachbart in die zweite Stirnseite gefaltet werden.

3. Verfahren nach einem der vorhergehenden Ansprüche **dadurch gekennzeichnet, dass** der wenigstens eine Verpackungsmaterialstreifen (12) an einer Umfangsfläche des Auflegeorgans gehalten wird.

4. Verfahren nach einem der vorhergehenden Ansprüche **dadurch gekennzeichnet, dass** als Auflegeorgan eine drehend angetriebene Saugtrommel (15) zum Einsatz kommt, wobei die Gruppe von Packungen (10) durch die Saugtrommel (15) transportiert wird, insbesondere zwischen zwei Saugwalzen (22) der Saugtrommel (15) hindurch, die parallel und im Abstand zueinander angeordnet sind und die jeweils wenigstens eine Anlagefläche aufweisen.

5. Verfahren nach einem der vorhergehenden Ansprüche **dadurch gekennzeichnet, dass** das Auflegeorgan bzw. die Saugtrommel (15) wenigstens eine Öffnung (25) aufweist, um den Transport der Gruppe (10) von Packungen (10) durch das Auflegeorgan bzw. die Saugtrommel (15) zu ermöglichen und dass der wenigstens eine Verpackungsmaterialstreifen (12) im Bereich der Öffnung (25) positioniert ist, um an der ersten Stirnseite der Gruppe (10) von Packungen (11) angelegt zu werden.

6. Verfahren nach einem der Ansprüche 2 bis 5, **dadurch gekennzeichnet, dass** das Anlegen der beiden Enden (33) des wenigstens einen Verpackungsmaterialstreifens (12) durch Faltorgane (31, 32) erfolgt, die im Inneren des Auflegeorgans, insbesondere der Saugtrommel (15) angeordnet sind, während die Gruppe (10) von Packungen (11) durch das Auflegeorgan, insbesondere die Saugtrommel (15) hindurchbewegt wird, wobei vorzugsweise vorgesehen ist, dass die Enden des wenigstens einen Verpackungsmaterialstreifens mittels Saugluft gehalten werden, bevor die Enden des Verpackungsmaterialstreifens an der Gruppe (10) von Packungen (11) angelegt werden.

7. Verfahren nach einem der Ansprüche 2 bis 6, **dadurch gekennzeichnet, dass** während des Anlegens der Enden (33) des wenigstens einen Verpackungsmaterialstreifens (12) wenigstens ein neuer Verpackungsmaterialstreifen (12) für die nächste Gruppe (10) von Packungen (11) bereitgestellt wird.

8. Verfahren nach 1einem der Ansprüche 4 bis 7, **dadurch gekennzeichnet, dass** stromaufwärts des Auflegeorgans, insbesondere der Saugtrommel (15), ein Mundstück (16) angeordnet ist, durch das die Gruppe (10) von Packungen (11) hindurchbewegt wird, bevor der wenigstens eine Verpackungsmaterialstreifen (12) an der Gruppe (10) angelegt wird.

9. Verfahren nach einem der Ansprüche 1 bis 8, **dadurch gekennzeichnet, dass** zwei parallele Verpackungsmaterialstreifen (12) als Umreifung an der Gruppe (10) von Packungen (11) angebracht werden, wobei die beiden Verpackungsmaterialstreifen (12) gleichzeitig durch das Auflegeorgan bzw. die Saugtrommel (15) bereitgestellt und nachfolgend angebracht werden.

10. Vorrichtung zur Umreifung einer Gruppe (10) von Packungen (11), insbesondere für Produkte der Zigarettenindustrie, mit einem Verpackungsmaterialstreifen (12), wobei die Packungen (11) zu einer quaderförmigen Gruppe (10) zusammengestellt sind und mit wenigstens einem Verpackungsmaterialstreifen (12) umreift werden, zur Durchführung des Verfahrens nach einem oder mehreren der vorhergehenden Ansprüche, und wobei der wenigstens eine Verpackungsmaterialstreifen (12) einseitig mit einer vorzugsweise durchgehenden Schicht aus Klebstoff versehen ist und dass die Vorrichtung dazu eingerichtet ist, die Gruppe (10) von Packungen (11) vollständig mit dem wenigstens einen Verpackungsmaterialstreifen (12) zu umreifen, wobei die Schicht aus Klebstoff direkt zur Anlage an den Packungen (10) der Gruppe (11) gebracht wird, **gekennzeichnet durch** ein Auflegeorgan, , durch das die Gruppe (10) von Packungen (11) hindurchbewegbar ist, wobei der wenigstens eine Verpackungsmaterialstreifen (12) mittels Unterdruck an wenigstens einer Anlagefläche des Auflegeorgans gehalten wird, und wobei die Schicht aus Klebstoff von der Anlagefläche abgewandt ist.,

11. Vorrichtung nach Anspruch 10, **dadurch gekennzeichnet, dass** die Vorrichtung dazu eingerichtet ist, den wenigstens einen Verpackungsmaterialstreifen (12) an einer Umfangsfläche des Auflegeorgans zu halten, vorzugsweise mittels Unterdruck.

12. Vorrichtung nach Anspruch 10, **dadurch gekennzeichnet, dass** das Auflegeorgan als drehend angetriebene Saugtrommel (15) ausgebildet ist, wobei die Gruppe (10) von Packungen (11) durch die Saugtrommel (15) transportierbar ist, insbesondere zwischen zwei Saugwalzen (22) der Saugtrommel (15) hindurch, die parallel und im Abstand zueinander angeordnet sind und die wenigstens eine Anlagefläche aufweisen.

13. Vorrichtung nach einem der Ansprüche 10 bis 12, **dadurch gekennzeichnet, dass** das Auflegeorgan bzw. die Saugtrommel (15) wenigstens eine Öffnung (25) aufweist, um den Transport der Gruppe (10) von Packungen (11) durch das Auflegeorgan bzw. die Saugtrommel (15) zu ermöglichen und dass der wenigstens eine Verpackungsmaterialstreifen (12) im Bereich der Öffnung (25) positioniert ist, um an der ersten Stirnseite der Gruppe (10) von Packungen (11) angelegt zu werden.

14. Vorrichtung nach einem der Ansprüche 10 bis 13, **dadurch gekennzeichnet, dass** die Vorrichtung Faltorgane (31, 32) zum Anlegen der beiden Enden (33) des wenigstens einen Verpackungsmaterialstreifens (12) an der Gruppe (10) von Packungen (11) aufweist, die im Inneren des Auflegeorgans, insbesondere im Inneren der Saugtrommel (15), angeordnet sind, wobei vorzugsweise vorgesehen ist, dass die Vorrichtung dazu eingerichtet ist, die Enden (33) des wenigstens einen Verpackungsmaterialstreifens (12) mittels Saugluft zu halten, bevor die Enden (33) des Verpackungsmaterialstreifens (12) an der Gruppe (10) von Packungen (11) anleget werden.

15. Vorrichtung nach einem der Ansprüche 10 bis 14, **dadurch gekennzeichnet, dass** stromaufwärts des Auflegeorgans insbesondere der Saugtrommel (15), ein Mundstück (16) angeordnet ist, durch das die Gruppe (10) von Packungen (11) hindurchbewegt wird, bevor der wenigstens eine Verpackungsmaterialstreifen (12) an der Gruppe (10) angelegt wird.

## Claims

1. A method for strapping a group (10) of packages (11), in particular for products of the cigarette industry, with a strip of packaging material (12), wherein the packages (11) are brought together to form a cuboid group (10) and are then strapped with at least one strip of packaging material (12), and wherein the at least one strip of packaging material (12) is provided on one side with a preferably continuous layer of adhesive, and wherein the group (10) of packages (11) is completely strapped with the at least one strip of packaging material (12), wherein the layer of adhesive is brought into direct contact with the packages (11) of the group (10), and wherein the cuboid group (10) of packages (11) is moved with a first end side of the group (10) in a transporting direction (28) against the at least one strip of packaging material (12) which is held ready and is brought into contact there with the layer of adhesive, and wherein the at least one strip of packaging material (12) is afterwards placed against large-area side faces of the group (10) whilst the group (10) continues to be transported in the transporting direction (28) and is then brought into contact with the region of a second end side, situated opposite the first end side, of the group (10), wherein ends (33) of the at least one strip of packaging material (12) are brought into contact with the group (10), forming a complete strapping of the group (10) **characterized in that** the at least one strip of packaging material (12) is moved through an applicator, and **in that** the at least one strip of packaging material (12) is held against at least one contact surface of the applicator by means of a vacuum, wherein the layer of adhesive faces away from the contact surface.

2. The method as claimed in claim 1, **characterized in that** the ends (33) of the at least one strip of packaging material (12) are folded one after the other into the second end side so that they preferably overlap or are adjacent to each other.

3. The method as claimed in any one of the preceding claims, **characterized in that** the at least one strip of packaging material (12) is held against a peripheral surface of the applicator.

4. The method as claimed in any one of the preceding claims, **characterized in that** a suction drum (15) which is driven in rotation is used as the applicator, wherein the group of packages (10) is transported through the suction drum (15), in particular between two suction rollers (22) of the suction drum (15) which are arranged parallel to and at a distance from each other and which each have at least one contact surface.

5. The method as claimed in any one of the preceding claims, **characterized in that** the applicator or the suction drum (15) has at least one opening (25) in order to enable the transport of the group (10) of packages (10) through the applicator or the suction drum (15), and **in that** the at least one strip of packaging material (12) is positioned in the region of the opening (25) in order to be applied to the first end side of the group (10) of packages (11).

6. The method as claimed in any one of claims 2 to 5, **characterized in that** the two ends (33) of the at least one strip of packaging material (12) are applied by folding devices (31, 32) which are arranged inside the applicator, in particular the suction drum (15), whilst the group (10) of packages (11) is moved through the applicator, in particular the suction drum (15), it being preferably provided that the ends of the at least one strip of packaging material are held by means of suction before the ends of the strip of packaging material are applied to the group (10) of packages (11).

7. The method as claimed in any one of claims 2 to 6, **characterized in that** at least one new strip of packaging material (12) is supplied for the next group (10) of packages (11) whilst the ends (33) of the at least one strip of packaging material (12) are being applied.

8. The method as claimed in any one of claims 4 to 7, **characterized in that** a mouthpiece (16), through which the group (10) of packages (11) is moved before the at least one strip of packaging material (12) is applied to the group (10), is arranged upstream from the applicator, in particular the suction drum (15).

9. The method as claimed in any one of claims 1 to 8, **characterized in that** two parallel strips of packaging material (12) are attached to the group (10) of packages (11) as a strapping, wherein the two strips of packaging material (12) are simultaneously supplied by the applicator or the suction drum (15) and then attached.

10. A device for strapping a group (10) of packages (11), in particular for products of the cigarette industry, with a strip of packaging material (12), wherein the packages (11) are brought together to form a cuboid group (10) and are strapped with at least one strip of packaging material (12) for carrying out the method as claimed in one or more of the preceding claims, and wherein the at least one strip of packaging material (12) is provided on one side with a preferably continuous layer of adhesive and that the device is configured to completely strap the group (10) of packages (11) with the at least one strip of packaging material (12), wherein the layer of adhesive is brought into direct contact with the packages (10) of the group (11), **characterized by** an applicator, through which the group (10) of packages (11) can be moved, wherein the at least one strip of packaging material (12) is held against at least one contact surface of the applicator by means of a vacuum, and wherein the layer of adhesive faces away from the contact surface.

11. The device as claimed in claim 10, **characterized in that** the device is configured to hold the at least one strip of packaging material (12) against a peripheral surface of the applicator, preferably by means of a vacuum.

12. The device as claimed in claim 10, **characterized in that** that the applicator is designed as a suction drum (15) which is driven in rotation, wherein the group (10) of packages (11) can be transported through the suction drum (15), in particular between two suction rollers (22) of the suction drum (15) which are arranged parallel to and at a distance from each other and which have at least one contact surface.

13. The device as claimed in any one of claims 10 to 12, **characterized in that** the applicator or the suction drum (15) has at least one opening (25) in order to enable the transport of the group (10) of packages (11) through the applicator or the suction drum (15), and **in that** the at least one strip of packaging material (12) is positioned in the region of the opening (25) in order to be applied to the first end side of the group (10) of packages (11).

14. The device as claimed in any one of claims 10 to 13, **characterized in that** the device has folding devices (31, 32) for applying the two ends (33) of the at least one strip of packaging material (12) to the group (10) of packages (11), which are arranged inside the applicator, in particular inside the suction drum (15), it being preferably provided that the device is configured to hold the ends (33) of the at least one strip of packaging material (12) by means of suction before the ends (33) of the strip of packaging material (12) are applied to the group (10) of packages (11).

15. The device as claimed in any one of claims 10 to 14, **characterized in that** a mouthpiece (16), through which the group (10) of packages (11) is moved before the at least one strip of packaging material (12) is applied to the group (10), is arranged upstream from the applicator, in particular the suction drum (15).

## Revendications

1. Procédé de cerclage d'un groupe (10) de paquets (11), notamment pour des produits de l'industrie de la cigarette, avec une bande de matériau d'emballage (12), les paquets (11) étant assemblés en un groupe parallélépipédique (10) et étant ensuite cerclés avec au moins une bande de matériau d'emballage (12), et l'au moins une bande de matériau d'emballage (12) étant pourvue sur un côté d'une couche de préférence continue d'adhésif, et le groupe (10) de paquets (11) étant entièrement cerclé avec l'au moins une bande de matériau d'emballage (12), la couche d'adhésif étant amenée directement en appui sur les paquets (11) du groupe (10), et le groupe parallélépipédique (10) de paquets (11) étant déplacé avec un premier côté frontal du groupe (10) dans une direction de transport (28) contre l'au moins une bande de matériau d'emballage (12) tenue à disposition et y étant amené en appui sur la couche d'adhésif, et l'au moins une bande de matériau d'emballage (12) étant ensuite placée contre des surfaces latérales de grande surface du groupe (10) pendant la poursuite du transport du groupe (10) dans la direction de transport (28) et étant ensuite amenée en appui dans la zone d'un deuxième côté frontal du groupe (10) opposé au premier côté frontal, des extrémités (33) de l'au moins une bande de matériau d'emballage (12) étant amenées en appui sur le groupe (10), en formant un cerclage complet du groupe (10), **caractérisé en ce que** l'au moins une bande de matériau d'emballage (12) est déplacée à travers un organe de pose, et **en ce que** l'au moins une bande de matériau d'emballage (12) est maintenue par dépression contre au moins une surface d'appui de l'organe de pose, la couche d'adhésif étant détournée de la surface d'appui.

2. Procédé selon la revendication 1, **caractérisé en ce que** les extrémités (33) de l'au moins une bande de matériau d'emballage (12) sont pliées l'une après l'autre et de préférence en se chevauchant ou en étant voisines dans le deuxième côté frontal.

3. Procédé selon l'une quelconque des revendications précédentes, **caractérisé en ce que** l'au moins une bande de matériau d'emballage (12) est maintenue contre une surface périphérique de l'organe de pose.

4. Procédé selon l'une quelconque des revendications précédentes, **caractérisé en ce que** l'on utilise comme organe de pose un tambour aspirant (15) entraîné en rotation, le groupe de paquets (10) étant transporté à travers le tambour aspirant (15), notamment en passant entre deux rouleaux aspirants (22) du tambour aspirant (15) qui sont agencés en parallèle et espacés l'un de l'autre et qui présentent chacun au moins une surface d'appui.

5. Procédé selon l'une quelconque des revendications précédentes, **caractérisé en ce que** l'organe de pose ou le tambour aspirant (15) présente au moins une ouverture (25) pour permettre le transport du groupe (10) de paquets (10) à travers l'organe de pose ou le tambour d'aspiration (15), et **en ce que** l'au moins une bande de matériau d'emballage (12) est positionnée dans la zone de l'ouverture (25) pour être appliquée contre le premier côté frontal du groupe (10) de paquets (11).

6. Procédé selon l'une quelconque des revendications 2 à 5, **caractérisé en ce que** l'application des deux extrémités (33) de l'au moins une bande de matériau d'emballage (12) est effectuée par des organes de pliage (31, 32) agencés à l'intérieur de l'organe de pose, notamment du tambour aspirant (15), pendant que le groupe (10) de paquets (11) traverse l'organe de pose, notamment le tambour aspirant (15), il étant de préférence prévu que les extrémités de l'au moins une bande de matériau d'emballage soient maintenues au moyen d'air d'aspiration avant que les extrémités de la bande de matériau d'emballage soient appliquées contre le groupe (10) de paquets (11).

7. Procédé selon l'une quelconque des revendications 2 à 6, **caractérisé en ce que**, pendant l'application des extrémités (33) de l'au moins une bande de matériau d'emballage (12), au moins une nouvelle bande de matériau d'emballage (12) est fournie pour le groupe suivant (10) de paquets (11).

8. Procédé selon l'une quelconque des revendications 4 à 7, **caractérisé en ce qu'**en amont de l'organe de pose, notamment du tambour aspirant (15), est agencée une embouchure (16) à travers laquelle le groupe (10) de paquets (11) est déplacé avant que l'au moins une bande de matériau d'emballage (12) soit appliquée contre le groupe (10).

9. Procédé selon l'une quelconque des revendications 1 à 8, **caractérisé en ce que** deux bandes de matériau d'emballage parallèles (12) sont disposées en tant que cerclage sur le groupe (10) de paquets (11), les deux bandes de matériau d'emballage (12) étant fournies simultanément par l'organe de pose ou le tambour aspirant (15) et étant disposées ensuite.

10. Dispositif pour cercler un groupe (10) de paquets (11), notamment pour des produits de l'industrie de la cigarette, avec une bande de matériau d'emballage (12), les paquets (11) étant assemblés en un groupe parallélépipédique (10) et étant cerclés avec au moins une bande de matériau d'emballage (12), pour la mise en œuvre du procédé selon une ou plusieurs des revendications précédentes, et l'au moins une bande de matériau d'emballage (12) étant pourvue sur un côté d'une couche de préférence continue d'adhésif, et le dispositif étant adapté pour cercler complètement le groupe (10) de paquets (11) avec l'au moins une bande de matériau d'emballage (12), la couche d'adhésif étant amenée directement en appui sur les paquets (10) du groupe (11), **caractérisé par** un organe de pose à travers lequel le groupe (10) de paquets (11) peut être déplacé, l'au moins une bande de matériau d'emballage (12) étant maintenue par dépression contre au moins une surface d'appui de l'organe de pose, et la couche d'adhésif étant détournée de la surface d'appui.

11. Dispositif selon la revendication 10, **caractérisé en ce que** le dispositif est adapté pour maintenir l'au moins une bande de matériau d'emballage (12) contre une surface périphérique de l'organe de pose, de préférence au moyen d'une dépression.

12. Dispositif selon la revendication 10, **caractérisé en ce que** l'organe de pose est réalisé sous forme de tambour aspirant (15) entraîné en rotation, le groupe (10) de paquets (11) pouvant être transporté à travers le tambour aspirant (15), notamment en passant entre deux rouleaux aspirant (22) du tambour aspirant (15), qui sont agencés en parallèle et à distance l'un de l'autre et qui présentent au moins une surface d'appui.

13. Dispositif selon l'une quelconque des revendications 10 à 12, **caractérisé en ce que** l'organe de pose ou le tambour aspirant (15) présente au moins une ouverture (25) pour permettre le transport du groupe (10) de paquets (11) à travers l'organe de pose ou le tambour aspirant (15), et **en ce que** l'au moins une bande de matériau d'emballage (12) est positionnée dans la zone de l'ouverture (25) pour être appliquée contre le premier côté frontal du groupe (10) de paquets (11).

14. Dispositif selon l'une quelconque des revendications 10 à 13, **caractérisé en ce que** le dispositif présente des organes de pliage (31, 32) pour appliquer les deux extrémités (33) de l'au moins une bande de matériau d'emballage (12) sur le groupe (10) de paquets (11), qui sont agencés à l'intérieur de l'organe de pose, notamment à l'intérieur du tambour aspirant (15), il étant de préférence prévu que le dispositif est adapté pour maintenir les extrémités (33) de l'au moins une bande de matériau d'emballage (12) au moyen d'air d'aspiration avant que les extrémités (33) de la bande de matériau d'emballage (12) soient appliquées contre le groupe (10) de paquets (11).

15. Dispositif selon l'une quelconque des revendications 10 à 14, **caractérisé en ce qu'**en amont de l'organe de pose, notamment du tambour aspirant (15), est agencée une embouchure (16) à travers laquelle le groupe (10) de paquets (11) est déplacé avant que l'au moins une bande de matériau d'emballage (12) soit appliquée contre le groupe (10).
